# EUROPÄISCHE PATENTSCHRIFT

(11) **EP 2 028 319 B1**
(45) Veröffentlichungstag und Bekanntmachung des Hinweises auf die Patenterteilung: **21.04.2010**
(21) Anmeldenummer: 07016586.5
(22) Anmeldetag: 23.08.2007
(51) Int. Cl.: E02F 3/20

(54) **Fräsvorrichtung zur Bodenbearbeitung**
Milling device for earth working.
Dispositif de fraisage pour le travail du sol.

(43) Veröffentlichungstag der Anmeldung: 25.02.2009
(73) Patentinhaber: BAUER Maschinen GmbH, 86529 Schrobenhausen (DE)
(72) Erfinder: Ruby, Wilhelm, 86579 Waidhofen (DE)
(74) Vertreter: Wunderlich, Rainer

(56) Entgegenhaltungen:
- EP-A- 1 231 327
- EP-A- 1 746 213
- FR-A- 2 805 551
- JP-A- 5 132 943
- US-A- 3 564 855

## Beschreibung

Die Erfindung betrifft eine Fräsvorrichtung zur Bodenbearbeitung gemäß dem Oberbegriff des Anspruchs 1. Eine solche Vorrichtung ist ausgebildet mit zumindest einem Lagerschild und zumindest einem verstellbaren Schneidwerkzeug, das am Lagerschild drehbar gelagert ist, wobei das Schneidwerkzeug bei Drehung am Lagerschild eine Bahnkurve beschreibt, und wobei das verstellbare Schneidwerkzeug zwischen einer Rückzugsstellung zum Vorbeidrehen des Schneidwerkzeuges am Lagerschild und einer Betriebsstellung zum Abarbeiten von am Lagerschild anstehendem Bodenmaterial verstellbar ist.

Eine gattungsgemäße Fräsvorrichtung ist beispielsweise aus der EP 0 291 027 A1 bekannt. Bei Schlitzwandfräsen mit seitlich an einem Lagerschild angeordneten Fräsrädern besteht das Problem, dass Bodenmaterial unterhalb des Lagerschildes nicht unmittelbar von den Fräsrädern abgearbeitet werden kann. Daher wird in der EP 0 291 027 A1 vorgeschlagen, die an den Lagerschild angrenzenden Fräszähne an den Fräsrädern klappbar zu lagern. Durch eine Art Nockensteuerung können die Klappzähne in einem Bereich unterhalb des Frässchildes ausgeklappt werden, um darunter liegendes Bodenmaterial abzuarbeiten, während bei einer Weiterdrehung des Fräsrades die Klappzähne wieder eingeklappt werden, so dass der Lagerschild nicht von den Fräszähnen beschädigt wird.

Dieses Dokument offenbart die technischen Merkmale des Oberbegriffs des Anspruchs 1.

Weitere Schlitzwandfräsen mit verstellbaren Zähen zum Abarbeiten von Bodenmaterial unterhalb des Frässchildes sind aus der EP 1 350 893 A1, der DE 39 26 976 C2 und aus der DE 38 19 525 C1 bekannt, wobei im Fall der letztgenannten Druckschrift an Stelle eines ausklappbaren Fräszahnes ein verschiebbares Fräswerkzeug verwendet wird.

Rotierende Bergbaugeräte mit verstellbaren Abarbeitungswerkzeugen sind überdies aus der SU 101 02 17 A, der SU 108 61 52 A, der US 3,279,856 und der US 3,290,099 bekannt.

Konstruktionsbedingt sind die bekannten Klappzähne durch den andauernden Verstellvorgang und den hiermit einhergehenden Lastwechsel stark beansprucht, was mit einem vergleichsweise hohen Verschleiß der Zähne und mit einer hohen Belastung für das Antriebsgetriebe der Fräsräder einhergehen kann.

Der Erfindung liegt die **Aufgabe** zugrunde, eine gattungsgemäße Fräsvorrichtung mit besonders großer Zuverlässigkeit und besonders hohen Standzeiten anzugeben.

Die Aufgabe wird erfindungsgemäß durch eine Fräsvorrichtung mit den Merkmalen des Anspruchs 1 gelöst. Bevorzugte Ausführungsbeispiele sind in den abhängigen Ansprüchen angegeben.

Eine erfindungsgemäße Fräsvorrichtung ist dadurch gekennzeichnet, dass der Lagerschild im Bereich der Bahnkurve des verstellbaren Schneidwerkzeuges zumindest eine Einbuchtung aufweist.

Ein Grundgedanke der Erfindung kann darin gesehen werden, im Lagerschild, an der Bahnkurve des Schneidwerkzeuges, eine Ausnehmung vorzusehen, die in den Lagerschild hinragt. Diese Ausnehmung, die auch als Einbuchtung bezeichnet werden kann, kann so dimensioniert werden, dass sie das Schneidwerkzeug in einer vom anstehenden Boden beabstandeten Position in seiner Betriebsstellung aufnehmen kann. Somit ermöglicht die Einbuchtung ein vorzeitiges Verstellen des Schneidwerkzeuges aus der Rückzugsstellung in Richtung der Betriebsstellung oder auch ein verzögertes Verstellen aus der Betriebsstellung in Richtung der Rückzugsstellung, wobei das Schneidwerkzeug beim vorzeitigen bzw. verzögerten Verstellen vom anstehenden Boden beabstandet ist. Eine Einbuchtung im Sinne der Erfindung stellt auch eine bloße Verjüngung des Lagerschildes nach oben dar, ohne dass ein darüberliegender Vorsprung des Lagerschildes vorgesehen ist. Somit hat der Lagerschild seine maximale Breite unterhalb der Ausnehmung oder Verjüngung, vorzugsweise auf Höhe der Drehachse.

Beispielsweise kann die Einbuchtung dafür vorgesehen werden, das verstellbare Schneidwerkzeug vorzeitig, bevor es in Schneideingriff mit dem Erdreich gelangt, in seine Betriebsstellung einzufahren. Aufgrund des vorzeitigen Einfahrens wird das Schneidwerkzeug während des Verstellens nicht sofort mit der Schneidlast beaufschlagt. Somit tritt die Belastung des Schneidwerkzeugs nicht schlagartig ein sondern langsam ansteigend, das heißt es liegt ein vergleichsweise sanfter Kraftanstieg auf das Schneidwerkzeug beim Eindringen in das Erdreich vor. Dies führt zu einer vergleichsweise geringen Stoßbelastung für das Schneidwerkzeug und insbesondere für das Getriebe, das zum Drehen des Schneidwerkzeugs und eines gegebenenfalls vorhandenen Fräsrades am Lagerschild vorgesehen sein kann. Insbesondere ist nach der Erfindung die Gefahr einer Beschädigung sowohl des Schneidwerkzeugs als auch des Getriebes verringert, da sich die Lastkurve für das Schneidwerkzeug nicht stoßartig ändert sondern kontinuierlich.

Da überdies nach der Erfindung der Lagerschild nur örtlich begrenzt im Bereich der Einbuchtung mit einer reduzierten Materialstärke ausgebildet werden muss, wird die Steifigkeit des Lagerschildes allenfalls geringfügig beeinflusst. Dies ist insbesondere vor dem Hintergrund vorteilhaft, dass der Lagerschild, der auch als Frässchild bezeichnet werden kann, im Bereich der Bahnkurve und somit der Einbuchtung einem hohen Biegemoment ausgesetzt sein kann, da dort häufig lange Hebellängen gegeben sind.

Bei der Bahnkurve, die das verstellbare Werkzeug beschreibt, kann es sich vorzugsweise um eine Kreisbahn handeln. Insbesondere kann das Schneidwerkzeug für einen Fräsbetrieb vorgesehen sein, das heißt für eine Materialabtragung bei einem Vortrieb in einer quer, insbesondere senkrecht, zu seiner Drehachse gerichteten Vortriebsrichtung. Zweckmäßigerweise ist das Schneidwerkzeug entlang seiner gesamten Bahnkurve von der Drehachse, um welche das Schneidwerkzeug gedreht wird, beabstandet.

Grundsätzlich ist es möglich, dass sich die Einbuchtung von einer Flachseite des Lagerschildes in den Lagerschild hinein erstreckt, das heißt dass der Lagerschild entlang der Bahnkurve eine veränderliche Dicke aufweist, wobei die Dicke insbesondere zum Umfangsbereich des Schildes hin abnimmt. Eine konstruktiv besonders einfache Fräsvorrichtung ist jedoch dadurch gegeben, dass sich die Einbuchtung von einer Umfangsseite des Lagerschildes in den Lagerschild hinein erstreckt. In diesem Fall kann der Lagerschild im Bereich der Einbuchtung bei Blickrichtung in Richtung der Drehachse des Schneidwerkzeugs durchgängig sein.

Weiterhin ist es nach der Erfindung vorteilhaft, dass eine Einbuchtung zumindest auf einer Werkzeugaustrittsseite des Lagerschildes angeordnet ist. Unter der Werkzeugaustrittsseite kann insbesondere die Seite verstanden werden, auf der das verstellbare Schneidwerkzeug beim regulären Drehbetrieb über den Lagerschild hervortritt, und/oder die Seite, auf der das Schneidwerkzeug von der Rückzugsstellung in die Betriebsstellung verschoben wird. Bei einer Anordnung der Einbuchtung auf der Werkzeugaustrittsseite kann der Belastungsvorgang des Schneidwerkzeuges bedämpft werden, bei dem häufig ein besonders ausgeprägter Lastwechsel auftritt. Zusätzlich oder alternativ kann jedoch auch vorgesehen sein, eine Einbuchtung auf einer Werkzeugeintrittsseite des Lagerschildes anzuordnen. Dies ermöglicht es, auch den Entlastungsvorgang des Schneidwerkzeuges, bei dem das Schneidwerkzeug aus dem Schneideingriff mit dem Boden heraus gebracht und in seine Rückzugsstellung gebracht wird, zu bedämpfen und die hiermit einhergehenden Kraftspitzen zu verringern.

Ein besonders zuverlässiger Fräsbetrieb wird nach der Erfindung dadurch ermöglicht, dass eine Steuerung zum Verstellen des Schneidwerkzeugs vorgesehen ist, wobei die Steuerung so ausgebildet ist, dass sie das Schneidwerkzeug im Bereich der Einbuchtung zwischen der Rückzugsstellung und der Betriebsstellung verstellt. Ist die Einbuchtung auf der Werkzeugaustrittsseite angeordnet, kann die Steuerung das Schneidwerkzeug im Bereich der Einbuchtung insbesondere aus der Rückzugsstellung zur Betriebsstellung hin verstellen.

Bei der Steuerung kann es sich beispielsweise um eine Nockensteuerung handeln. Hierbei kann auf dem Lagerschild entlang der Bahnkurve des Schneidwerkzeugs eine Steuerbahn vorgesehen sein, auf der das Schneidwerkzeug bei Drehung läuft, und die eine Axialposition des Schneidwerkzeugs bezüglich seiner Drehachse festlegt.

Weiterhin ist es nach der Erfindung vorteilhaft, dass der Lagerschild an seinem Umfang zumindest im Bereich der Einbuchtung mit einer Fase ausgebildet ist. Gemäß dieser Ausführungsform ist der Lagerschild an seinem Umfang im Bereich der Einbuchtung abgeschrägt. Eine solche Abschrägung erlaubt ein noch frühzeitigeres Verstellen des Schneidwerkzeuges, wobei die Steifigkeit des Lagerschildes vergleichsweise wenig beeinflusst wird.

Eine konstruktiv besonders einfache und zugleich kompakte Fräsvorrichtung ist nach der Erfindung dadurch gegeben, dass ein Rahmen vorgesehen ist, an dem der Lagerschild gelagert ist, und dass die Einbuchtung insbesondere in einem Übergangsbereich des Lagerschildes zum Rahmen vorgesehen ist.

Die Einbuchtung ist zweckmäßigerweise in einem Außenbereich des Lagerschildes vorgesehen. Insbesondere kann sie oberhalb der größten Ausdehnung des Lagerschildes angeordnet sein. Zweckmäßigerweise ist die Einbuchtung in einem oberen Bereich des Lagerschildes oberhalb der Mittenebene der Getriebeachse des Lagerschildes vorgesehen.

Im Hinblick auf die Steifigkeit des Lagerschildes ist es weiterhin vorteilhaft, dass der Lagerschild an der Einbuchtung einen Tangentialabschnitt aufweist, an dem sein Umfang zumindest annähernd tangential zur Bahnkurve des Schneidwerkzeuges verläuft. Gemäß dieser Ausführungsform folgt die Einbuchtung der Bahnkurve des Schneidwerkzeuges somit nach, so dass bei guter Funktionalität eine Schwächung des Lagerschildes vermieden wird. Im Tangentialabschnitt ist der Lagerschild vorzugsweise mit einer geraden Außenkante ausgebildet. Es kann aber auch eine gekrümmte Außenkante vorgesehen sein.

Zweckmäßigerweise ist die Einbuchtung durch mehrere, insbesondere drei, gerade Kanten am Umfang des Lagerschildes begrenzt. Mit der geraden Ausführung der Kanten geht ein besonders geringer konstruktiver Aufwand einher.

Im Hinblick auf die Steifigkeit ist es weiterhin vorteilhaft, dass der Lagerschild an der Einbuchtung, insbesondere in einem dem Rahmen zugewandten Bereich der Einbuchtung, einen Stufenabschnitt aufweist, an dem sich der Lagerschild stufenförmig verbreitert. Zweckmäßigerweise ist der Stufenabschnitt an einer der Drehachse abgewandten, oberen Seite der Einbuchtung vorgesehen. Ein solcher Stufenabschnitt ermöglicht es, die Abmessungen des Lagerschildes im unmittelbaren Anschluss an die Einbuchtung wieder zu vergrößern, so dass eine besonders hohe Steifigkeit gegeben ist. Der Stufenabschnitt kann durch zwei Kanten definiert sein, die zumindest annähernd rechtwinklig aneinander anschließen.

Der konstruktive Aufwand kann bei hoher Zuverlässigkeit weiter dadurch verringert werden, dass das verstellbare Schneidwerkzeug verschwenkbar ist. Gemäß dieser Ausführungsform wird das Schneidwerkzeug zwischen der Rückzugsstellung und der Betriebsstellung verschwenkt. Die Schwenkachse des Schneidwerkzeugs verläuft dabei geeigneterweise senkrecht zur Drehachse des Schneidwerkzeuges und insbesondere tangential zur Bahnkurve.

Im Hinblick auf den konstruktiven Aufwand ist es weiterhin vorteilhaft, dass das verstellbare Schneidwerkzeug zumindest einen Fräszahn aufweist. Grundsätzlich kann das Schneidwerkzeug jedoch beliebig ausgebildet sein und auch beispielsweise eine Schneidrolle aufweisen. Sofern ein Fräszahn gegeben ist und das Schneidwerkzeug als verschwenkbares Schneidwerkzeug ausgebildet ist, kann der Fräszahn auch als Klappzahn bezeichnet werden.

Weiterhin ist es nach der Erfindung vorteilhaft, dass am Lagerschild zumindest ein Fräsrad drehbar gelagert ist. Insbesondere können zwei Fräsräder koaxial auf gegenüberliegenden Seiten des Lagerschildes vorgesehen sein. Für einen besonders einfachen Betrieb ist das verstellbare Schneidwerkzeug zweckmäßigerweise drehfest mit dem Fräsrad verbunden und/oder am Fräsrad angeordnet. Umfangsseitig am Fräsrad sind vorzugsweise weitere Schneidwerkzeuge vorgesehen, die insbesondere zumindest zum Teil stationär ausgebildet sein können.

Weiterhin ist es vorteilhaft, dass ein Drehantrieb zum drehenden Antreiben des Fräsrades und/oder des verstellbaren Schneidwerkzeuges vorgesehen ist. Der Drehantrieb weist zweckmäßigerweise ein Getriebe auf, das zumindest teilweise im Inneren des Lagerschildes angeordnet ist. Insbesondere kann das Getriebe eine Abtriebswelle aufweisen, an der das Fräsrad angeordnet ist, sowie eine Antriebswelle, die senkrecht zur Abtriebswelle verläuft.

Weiterhin ist es nach der Erfindung besonders bevorzugt, dass die Fräsvorrichtung als Schlitzwandfräse mit zumindest vier vorzugsweise achsparallelen Fräsrädern ausgebildet ist, die zum Erzeugen eines zumindest annähernd rechteckigen Fräsquerschnittes positioniert sind. Insbesondere kann die Schlitzwandfräse zumindest zwei benachbarte und/oder fluchtende Lagerschilde aufweisen, an denen jeweils zwei Fräsräder koaxial angeordnet sind. Zusätzliche Lagerschilde mit Fräs- und/oder Mischrädern können auf einer Oberseite des Rahmens vorgesehen sein.

Die Erfindung betrifft auch ein Verfahren zum Erstellen eines Gründungselementes, insbesondere eines Schlitzwandpaneels, im Boden, bei dem eine erfindungsgemäße Fräsvorrichtung unter Ausbildung eines Lochs in den Boden eingebracht wird und im Loch ein Fluid angeordnet wird, das zum Gründungselement aushärtet.

Die Erfindung wird nachfolgend anhand bevorzugter Ausführungsbeispiele, die schematisch in den beigefügten Zeichnungen dargestellt sind, näher beschrieben. In den beigefügten Zeichnungen zeigen:
- Fig. 1: eine perspektivische Ansicht eines Lagerschildes für eine erfindungsgemäße Fräsvorrichtung;
- Fig. 2: eine Seitenansicht des Lagerschildes aus Fig. 1;
- Fig. 3: eine Seitenansicht des Lagerschildes aus den Figuren 1 und 2 ohne verstellbarem Schneidwerkzeug; und
- Fig. 4: ein Ausführungsbeispiel einer als Schlitzwandfräse ausge- bildeten Fräsvorrichtung.

Ein Ausführungsbeispiel eines Lagerschilds 10 zur Verwendung in einer erfindungsgemäßen Fräsvorrichtung ist in den Figuren 1 bis 3 dargestellt. Wie insbesondere Fig. 1 zeigt, weist der Lagerschild 10 zwei gegenüber liegende Flachseiten 19 und 19' sowie eine U-förmige Umfangsseite 13 auf.

Im Lagerschild 10 ist ein Flanschring 11 mit Löchern 12 zur Befestigung eines Fräsradgetriebes vorgesehen, wobei das Getriebe und die entsprechenden am Getriebe gelagerten Fräsräder in den Figuren 1 bis 3 der Übersichtlichkeit halber nicht dargestellt sind. Zum Antreiben des Getriebes kann ein in den Figuren ebenfalls nicht dargestellter Drehantrieb vorgesehen sein. Die Fräsräder sind am Lagerschild um eine Drehachse 25 drehbar gelagert, wobei die Drehachse 25 senkrecht zu den beiden Flachseiten 19, 19' des Lagerschildes 10 verläuft.

Im Bereich des Lagerschildes 10 ist ein Schneidwerkzeug 20 mit einem Fräszahn 21 vorgesehen, das um die Drehachse 25 drehbar gelagert ist und insbesondere an einem Fräsrad angeordnet ist. Das Schneidwerkzeug 20 weist ein Schwenkgelenk 23 mit einer senkrecht und/oder tangential bezüglich der Drehachse 25 verlaufenden Schwenkachse auf. Das Schwenkgelenk 23 erlaubt es, das Schneidwerkzeug 20 mit dem Fräszahn 21 relativ zum Lagerschild 10 zu verstellen, wobei mit dem Verstellen auch eine Axialbewegung bezogen auf die Drehachse 25 einhergeht. Insbesondere kann das Schneidwerkzeug 20 mit dem Fräszahn 21 zwischen einer Rückzugsstellung, in der das Schneidwerkzeug 20 am Lagerschild 10 entlang gedreht werden kann, und einer Betriebsstellung verstellt werden, in welcher der Fräszahn am Lagerschild 10 anstehendes Bodenmaterial abarbeiten kann. Dabei ist das Schneidwerkzeug 20 mit dem Fräszahn 21 in der Betriebsstellung näher an der axialen Lagerschildmitte angeordnet ist als in der Rückzugsstellung.

Im drehenden Betrieb beschreibt das Schneidwerkzeug 20 die in Fig. 2 abschnittsweise gestrichelt dargestellte Bahnkurve 26. Im regulären Fräsbetrieb wird das Schneidwerkzeug 20 und das zugeordnete Fräsrad dabei in Pfeilrichtung 27 gedreht, so dass eine Schneidkante des Fräszahnes 21 in Schneidrichtung am anstehenden Boden angreift.

Auf der Werkzeugaustrittsseite 14, das heißt auf der Seite, auf der das Schneidwerkzeug 20 mit dem Fräszahn 21 im regulären, schneidenden Fräsbetrieb mit Drehrichtung 27 seitlich über den Lagerschild 10 vortritt, weist der Lagerschild 10 eine Einbuchtung 30 auf. Diese Einbuchtung 30 ist dadurch gebildet, dass die Umfangsseite 13 zum Inneren des Lagerschildes 10 und insbesondere zur Drehachse 25 hin eingezogen ist.

Die Einbuchtung 30 erlaubt ein Umklappen des Schneidwerkzeuges 20 um das Schwenkgelenk 23 herum in die Betriebsstellung noch bevor das Schneidwerkzeug 20 mit dem Fräszahn 21 aufgrund der Drehung in Drehrichtung 27 eine Eingriffstellung in das anstehende Erdreich erreicht. Somit ist am Fräszahn 21 und am Schneidwerkzeug 20 ein stetig anwachsender Kraftanstieg gegeben und einer schlagartigen Belastung auf das Schneidwerkzeug 20 mit Fräszahn 21 sowie auf das in den Figuren nicht dargestellte Getriebe wird entgegengewirkt.

Die Abmessungen der Einbuchtung 30 sind insbesondere in Fig. 3 erkennbar. Wie insbesondere diese Figur zeigt, weist die Einbuchtung 30 einen Tangentialabschnitt 33 auf. Im Tangentialabschnitt 33 ist die Umfangsseite 13 mit einer geraden Kante ausgebildet, die zumindest annähernd tangential zur Bahnkurve 26 beziehungsweise zur Drehachse 25 verläuft. Der Tangentialabschnitt 33 beschränkt die Einbuchtung 30 auf ihrer unteren, dem anstehenden Boden zugewandten Seite.

Auf ihrer oberen, dem anstehenden Boden abgewandten Seite wird die Einbuchtung 30 durch einen Stufenabschnitt 36 begrenzt, in welchem die Umfangsseite 13 rechtwinklig abgewinkelt ist. Insbesondere ist im Stufenabschnitt 36 an der Umfangsseite 13 eine horizontal verlaufende Kante 37 gebildet, entlang der sich der Lagerschild 10 verbreitert. Überdies ist im Stufenabschnitt 36 an der Umfangsseite 13 eine vertikal verlaufende Kante 38 vorgesehen, die sich rechtwinklig an die horizontal verlaufende Kante 37 anschließt. Im Übergangsbereich zwischen den Kanten 37 und 38 weist die vertikal verlaufende Kante 38 eine Einbuchtung 39 auf, die im dargestellten Ausführungsbeispiel halbkreisförmig ausgebildet ist.

Insbesondere im Bereich des Tangentialabschnittes 33, aber auch im Bereich der Kanten 37 und 38, ist an der Umfangsseite 13 des Lagerschildes eine Fase 17 vorgesehen, so dass die in Richtung der Drehachse 25 gemessene Dicke des Lagerschildes 10 nach außen hin abnimmt.

Ein Ausführungsbeispiel einer als Schlitzwandfräse 61 ausgebildeten Fräsvorrichtung, an der Lagerschilde entsprechend den Figuren 1 bis 3 angeordnet werden können, ist in Fig. 4 dargestellt.

Entsprechend Fig. 4 weist die Schlitzwandfräse 61 einen Rahmen 50 auf, der mit einem zumindest annähernd rechteckigen Querschnitt ausgebildet ist, und der zur Führung der Schlitzwandfräse 61 im hergestellten Schlitz dient. An diesem Rahmen 50 ist die Schlitzwandfräse 61 an einem Trägergerät 63 vertikal verstellbar aufgehängt.

Auf der unteren, dem Boden zugewandten Seite des Rahmens 50 sind nebeneinander zwei Lagerschilde 10 und 10' fluchtend zueinander vorgesehen. Wie auch in Fig. 2 schematisch angedeutet ist, sind die Lagerschilde 10 dabei in einem oberen Bereich der Schenkel der U-förmigen Umfangsseite 13 mit dem Rahmen 50 verbunden.

Zu beiden Seiten des ersten Lagerschildes 10 ist jeweils ein Fräsrad 60 und zu beiden Seiten des Lagerschildes 10' ist jeweils ein Fräsrad 60' koaxial angeordnet, wobei in der Abbildung der Fig. 4 die hinteren Fräsräder von den dargestellten vorderen Fräsrädern 60, 60' verdeckt werden. Die vier Fräsräder 60, 60' der benachbarten Lagerschilde 10, 10' sind achsparallel angeordnet und bilden einen rechteckigen Abtragungsquerschnitt.

Sofern, wie in Fig. 4 dargestellt, zwei Lagerschilde 10 und 10' nebeneinander angeordnet sind, kann vorgesehen sein, die Werkzeugaustrittsseiten 14 und/oder die Einbuchtungen 30 jeweils außenseitig an den Lagerschilden 10, 10' anzuordnen. Die Werkzeugaustrittsseiten 14 und/oder die Einbuchtungen 30 können aber auch innenseitig, das heißt an den dem jeweils benachbarten Lagerschild 10', 10 zugewandten Seiten der Lagerschilde 10, 10', vorgesehen sein.

## Patentansprüche

1. Fräsvorrichtung zur Bodenbearbeitung, mit
- zumindest einem Lagerschild (10) und
- zumindest einem verstellbaren Schneidwerkzeug (20), das am Lagerschild (10) drehbar gelagert ist, wobei das Schneidwerkzeug (20) bei Drehung am Lagerschild (10) eine Bahnkurve (26) beschreibt, und
- wobei das verstellbare Schneidwerkzeug (20) zwischen einer Rückzugsstellung zum Vorbeidrehen des Schneidwerkzeuges (20) am Lagerschild (10) und einer Betriebsstellung zum Abarbeiten von am Lagerschild (10) anstehendem Bodenmaterial verstellbar ist,
**dadurch gekennzeichnet,**
- **dass** der Lagerschild (10) im Bereich der Bahnkurve (26) des verstellbaren Schneidwerkzeuges (20) zumindest eine Einbuchtung (30) aufweist.

2. Fräsvorrichtung nach Anspruch 1,
**dadurch gekennzeichnet,**
**dass** sich die Einbuchtung (30) von einer Umfangsseite (13) des Lagerschildes (10) in den Lagerschild (10) hinein erstreckt.

3. Fräsvorrichtung nach einem der vorstehenden Ansprüche,
**dadurch gekennzeichnet,**
**dass** die Einbuchtung (30) auf einer Werkzeugaustrittsseite (14) des Lagerschildes (10) angeordnet ist.

4. Fräsvorrichtung nach einem der vorstehenden Ansprüche,
**dadurch gekennzeichnet,**
**dass** eine Steuerung, insbesondere Nockensteuerung, zum Verstellen des Schneidwerkzeuges (20) vorgesehen ist, wobei die Steuerung so ausgebildet ist, dass sie das Schneidwerkzeug (20) im Bereich der Einbuchtung (30) zwischen der Rückzugsstellung und der Betriebsstellung verstellt.

5. Fräsvorrichtung nach einem der vorstehenden Ansprüche,
**dadurch gekennzeichnet,**
**dass** der Lagerschild (10) an seinem Umfang zumindest im Bereich der Einbuchtung (30) mit einer Fase (17) ausgebildet ist.

6. Fräsvorrichtung nach einem der vorstehenden Ansprüche,
**dadurch gekennzeichnet,**
**dass** ein Rahmen (50) vorgesehen ist, an dem der Lagerschild (10) gelagert ist, und dass die Einbuchtung (30) in einem Übergangsbereich des Lagerschildes (10) zum Rahmen (50) vorgesehen ist.

7. Fräsvorrichtung nach einem der vorstehenden Ansprüche,
**dadurch gekennzeichnet,**
**dass** der Lagerschild (10) an der Einbuchtung (30) einen Tangentialabschnitt (33) aufweist, an dem sein Umfang zumindest annähernd tangential zur Bahnkurve (26) des Schneidwerkzeuges (20) verläuft.

8. Fräsvorrichtung nach einem der vorstehenden Ansprüche,
**dadurch gekennzeichnet,**
**dass** der Lagerschild (10) an der Einbuchtung (30) einen Stufenabschnitt (36) aufweist, an dem sich der Lagerschild (10) stufenförmig verbreitert.

9. Fräsvorrichtung nach einem der vorstehenden Ansprüche,
**dadurch gekennzeichnet,**
**dass** das verstellbare Schneidwerkzeug (20) verschwenkbar ist.

10. Fräsvorrichtung nach einem der vorstehenden Ansprüche,
**dadurch gekennzeichnet,**
**dass** das verstellbare Schneidwerkzeug (20) einen Fräszahn (21) aufweist, dass am Lagerschild (10) zumindest ein Fräsrad (60) drehbar gelagert ist, wobei das verstellbare Schneidwerkzeug (20) am Fräsrad (60) angeordnet ist, und/oder
**dass** ein Drehantrieb zum drehenden Antreiben des Fräsrades (60) und/oder des verstellbaren Schneidwerkzeuges (20) vorgesehen ist.

11. Fräsvorrichtung nach einem der vorstehenden Ansprüche,
**dadurch gekennzeichnet,**
**dass** sie als Schlitzwandfräse (61) mit zumindest vier vorzugsweise achsparallelen Fräsrädern (60) ausgebildet ist, die zum Erzeugen eines zumindest annähernd rechteckigen Fräsquerschnittes positioniert sind.

12. Verfahren zum Erstellen eines Gründungselementes im Boden, bei dem eine Fräsvorrichtung nach einem der vorstehenden Ansprüche unter Ausbildung eines Lochs in den Boden eingebracht wird und im Loch ein Fluid angeordnet wird, das zum Gründungselement aushärtet.

## Claims

1. Milling device for earth working, having
- at least one bearing plate (10) and
- at least one adjustable cutting tool (20) which is rotationally mounted on the bearing plate (10), wherein the cutting tool (20) follows a trajectory (26) upon rotation on the bearing plate (10), and
- wherein the adjustable cutting tool (20) can be adjusted between a retracted position for rotating the cutting tool (20) past in relation to the bearing plate (10) and a deployment position for machining earth material standing against the bearing plate (10),
**characterised in that**
- the bearing plate (10) comprises in the region of the trajectory (26) of the adjustable cutting tool (20) at least one indentation (30).

2. Milling device according to claim 1,
**characterised in that**
the indentation (30) extends from a peripheral side (13) of the bearing plate (10) into the bearing plate (10).

3. Milling device according to one of the preceding claims,
**characterised in that**
the indentation (30) is arranged on a tool outlet side (14) of the bearing plate (10).

4. Milling device according to one of the preceding claims,
**characterised in that**
a control, in particular a cam control, is provided for adjusting the cutting tool (20), wherein the control is designed in such a way that it adjusts the cutting tool (20) in the region of the indentation (30) between the retracted position and the deployment position.

5. Milling device according to one of the preceding claims,
**characterised in that**
the bearing plate (10) is formed on its periphery at least in the region of the indentation (30) with a chamfer (17).

6. Milling device according to one of the preceding claims,
**characterised in that**
a frame (50) is provided on which the bearing plate (10) is mounted and the indentation (30) is provided in a transition region of the bearing plate (10) to the frame (50).

7. Milling device according to one of the preceding claims,
**characterised in that**
the bearing plate (10) comprises on the indentation (30) a tangential section (33) on which its periphery extends at least approximately tangentially with the trajectory (26) of the cutting tool (20).

8. Milling device according to one of the preceding claims,
**characterised in that**
the bearing plate (10) comprises on the indentation (30) a stepped section (36) on which the bearing plate (10) widens in a step-like manner.

9. Milling device according to one of the preceding claims,
**characterised in that**
the adjustable cutting tool (20) can be pivoted.

10. Milling device according to one of the preceding claims,
**characterised in that**
the adjustable cutting tool (20) comprises a milling tooth (21),
**in that** at least one milling wheel (60) is rotationally mounted on the bearing plate (10), wherein the adjustable cutting tool (20) is arranged on the milling wheel (60) and / or
**in that** a rotary drive for driving the milling wheel (60) and / or the adjustable cutting tool (20) in rotation is provided.

11. Milling device according to one of the preceding claims,
**characterised in that**
it is designed as a slotted wall milling cutter (61) with at least four preferably axis-parallel milling wheels (60) which are positioned for producing an at least virtually rectangular milling cross-section.

12. Method for creating a foundation element in the ground, wherein a milling device according to one of the preceding claims is introduced into the ground with the formation of a hole and a fluid is arranged in the hole which hardens for the foundation element.

## Revendications

1. Dispositif de fraisage pour le travail du sol, avec
- au moins un flasque (10) et
- au moins un outil de coupe réglable (20) qui est monté rotatif sur le flasque (10), l'outil de coupe (20) décrivant une trajectoire courbe (26) lors de sa rotation sur le flasque (10), et
- dans lequel l'outil de coupe réglable (20) peut être déplacé entre une position de retrait pour faire tourner l'outil de coupe (20) devant le flasque (10) et une position de service pour travailler le matériau du sol présent au niveau du flasque (10),
***caractérisé en ce que*** le flasque (10) présente au moins un renfoncement (30) au niveau de la trajectoire courbe (26) de l'outil de coupe réglable (20).

2. Dispositif de fraisage selon la revendication 1, ***caractérisé en ce que*** le renfoncement (30) s'étend à l'intérieur du flasque (10) depuis un côté périphérique (13) du flasque (10).

3. Dispositif de fraisage selon l'une quelconque des revendications précédentes, ***caractérisé en* ce *que*** le renfoncement (30) est placé sur un côté (14) de sortie d'outil du flasque (10).

4. Dispositif de fraisage selon l'une quelconque des revendications précédentes, ***caractérisé en ce qu*'**une commande, en particulier une commande à came, est prévue pour déplacer l'outil de coupe (20), la commande étant conformée de telle manière qu'elle déplace l'outil de coupe (20) au niveau du renfoncement (30) entre la position de retrait et la position de service.

5. Dispositif de fraisage selon l'une quelconque des revendications précédentes, ***caractérisé en ce que*** le flasque (10) est réalisé sur sa circonférence avec un biseau (17) au moins au niveau du renfoncement (30).

6. Dispositif de fraisage selon l'une quelconque des revendications précédentes, ***caractérisé en* ce *qu*'**un cadre (50) est prévu, sur lequel est monté le flasque (10), et ***en ce que*** le renfoncement (30) est prévu dans une zone de transition entre le flasque (10) et le cadre (50).

7. Dispositif de fraisage selon l'une quelconque des revendications précédentes, ***caractérisé en ce que*** le flasque (10) présente au niveau du renfoncement (30) une section tangentielle (33) au niveau de laquelle sa circonférence s'étend de façon au moins approximativement tangentielle à la trajectoire courbe (26) de l'outil de coupe (20).

8. Dispositif de fraisage selon l'une quelconque des revendications précédentes, ***caractérisé en* ce *que*** le flasque (10) présente au niveau du renfoncement (30) une section à gradin (36) au niveau de laquelle le flasque (10) s'élargit en gradin.

9. Dispositif de fraisage selon l'une quelconque des revendications précédentes, ***caractérisé en* ce *que*** l'outil de coupe réglable (20) est pivotant.

10. Dispositif de fraisage selon l'une quelconque des revendications précédentes, ***caractérisé***
***en ce que*** l'outil de coupe réglable (20) comprend une dent de fraise (21),
***en ce qu***'au moins une roue de fraisage (60) est montée rotative sur le flasque (10), l'outil de coupe réglable (20) étant placé sur la roue de fraisage (60), et/ou
***en ce qu***'un entraînement rotatif est prévu pour entraîner en rotation la roue de fraisage (60) et/ou l'outil de coupe réglable (20).

11. Dispositif de fraisage selon l'une quelconque des revendications précédentes, ***caractérisé en* ce *qu*'**il est conformé en fraise pour paroi moulée (61) avec au moins quatre roues de fraisage (60) de préférence à axes parallèles, qui sont positionnées pour produire une section de fraisage au moins approximativement rectangulaire.

12. Procédé de réalisation d'un élément de fondation dans le sol, dans lequel un dispositif de fraisage selon l'une quelconque des revendications précédentes est introduit dans le sol en formant un trou et un fluide est placé dans le trou, fluide qui durcit pour former l'élément de fondation.
